# FASCICULE DE BREVET EUROPEEN

(11) **EP 4 242 752 B1**
(45) Date de publication et mention de la délivrance du brevet: **21.01.2026**
(21) Numéro de dépôt: 22161628.7
(22) Date de dépôt: 11.03.2022
(51) Int. Cl.: G04B 31/004, G04B 31/02, G04B 31/08

(54) **DISPOSITIF POUR GUIDER UN ARBRE D'UN BALANCIER A RESSORT SPIRAL**
VORRICHTUNG ZUM FÜHREN EINER WELLE EINER UNRUH MIT SPIRALFEDER
DEVICE FOR GUIDING A SHAFT OF A BALANCE WHEEL WITH HAIRSPRING

(43) Date de publication de la demande: 13.09.2023
(73) Titulaire: ETA SA Manufacture Horlogère Suisse, 2540 Grenchen (CH)
(72) Inventeur: CONUS, Thierry, 2543 Lengnau (CH); COURVOISIER, Raphaël, 2035 Corcelles (CH); HELFER, Jean-Luc, 2525 Le Landeron (CH); HUOT-MARCHAND, Sylvain, 2743 Eschert (CH)
(74) Mandataire: ICB SA

(56) Documents cités:
- EP-A1- 3 106 933
- EP-B2- 2 142 965
- CH-A2- 705 906
- CH-B1- 700 496
- CH-B1- 708 089
- FR-A1- 3 039 292

## Description

### DOMAINE TECHNIQUE

L'invention concerne un dispositif pour guider un arbre rotatif d'un balancier à ressort spiral d'une pièce d'horlogerie.

L'invention concerne également un mouvement horloger et une pièce d'horlogerie comprenant respectivement un tel dispositif pour guider un arbre rotatif d'un balancier à ressort spiral.

### ARRIERE-PLAN TECHNOLOGIQUE

En horlogerie, il est connu d'utiliser un balancier spiral constituant un oscillateur mécanique, dont la fréquence d'oscillation peut être ajustée électroniquement ou mécaniquement par un rouage de finissage lié à un système à barillet. Le pivot à une extrémité de l'arbre peut être guidé généralement en passant à travers une ouverture circulaire de guidage mais avec un certain jeu. Dans ces conditions, on constate un positionnement peu précis et un frottement important dépendant de la position de la montre, susceptible d'user rapidement ledit pivot et d'altérer la précision chronométrique de la montre, ce qui constitue un inconvénient.

Le document CH 239 786 décrit un dispositif de guidage d'un pivot à une extrémité de l'arbre de rotation d'un balancier spiral. Le dispositif est agencé avec une pierre olivée et une butée inclinée par rapport à l'arbre du balancier. Le guidage de l'arbre est effectué sans jeu. Le frottement est ainsi indépendant de la position de la montre. Dans une position horizontale de la montre, le frottement additionnel de la partie cylindrique du pivot contre la pierre olivée est ainsi similaire à celui subit en position verticale. L'amplitude est par contre diminuée pour toute les positions, ce qui constitue un inconvénient pour la maitrise de la précision.

Il est également connu des documents EP 3 258 325 B1 et CH 269 552, la réalisation d'un arbre de rotation d'un balancier spiral, dans un matériau céramique de manière à éviter une usure trop rapide des extrémités de l'arbre en rotation dans un guidage.

Le document EP 3 382 472 A1 décrit un palier de guidage d'un pivot d'un arbre de rotation d'un balancier spiral d'une pièce d'horlogerie. Il peut être prévu un palier de guidage de chaque côté des extrémités de l'arbre en rotation. Le palier de guidage peut être constitué dans une forme d'exécution de trois lames courbées en forme de spirale régulièrement espacées les unes des autres, dont une première extrémité de chaque lame est fixée à un anneau coaxial à l'arbre de rotation alors qu'une seconde extrémité de chaque lame vient en contact d'une extrémité de l'arbre de rotation du balancier pour le maintenir radialement. Le palier de guidage est réalisé dans un matériau métallique. Le palier de guidage réalisé dans un matériau métallique ne permet pas de diminuer suffisamment les efforts au contact de l'arbre ou du pivot sur l'arbre. Dans ces conditions, il y a trop de pertes d'énergie dues principalement aux frottements avec l'extrémité du pivot ou de l'arbre de rotation, et ceci même si les frottements ne dépendent plus trop de l'orientation de la montre, ce qui constitue un inconvénient.

Le document CH 705 906 A2 décrit un système amortisseur de chocs pour un axe d'un mobile d'une pièce d'horlogerie. Il comprend un tigeron à une extrémité de l'arbre logé dans un logement d'un support à palier amortisseur. Cependant il n'est pas prévu plusieurs points de contact de tigeron pour assurer un bon centrage de l'axe de rotation du balancier spiral.

Il est encore à noter que la géométrie « ouverte » du palier de guidage ne permet pas de retenir la lubrification liquide généralement déposée entre la pierre à trou et la pierre contre-pivot d'un palier amortisseur conventionnel. Dans le présent cas, l'huile va migrer le long du pivot puis de l'arbre. A terme, le pivot va frotter « à sec » dans son palier, ce qui va accélérer encore son usure.

Suivant l'orientation de la pièce d'horlogerie à mouvement mécanique, la gravité peut avoir un effet sur le fonctionnement du mécanisme horloger. On peut citer à ce titre le document CH 707 501 A2, qui décrit un dispositif de guidage d'arbre d'horlogerie. Pour éviter un trop grand jeu angulaire de l'arbre de rotation, au moins un pivot d'axe à une extrémité de l'arbre traverse une pierre à trou fixée dans un chaton et une pierre contre-pivot qui comporte une surface d'appui recevant l'extrémité dudit pivot. Le trou de la pierre traversée par le pivot est de diamètre sensiblement supérieur au diamètre du pivot de manière à le laisser libre de se déplacer très légèrement en fonction de l'orientation de la pièce d'horlogerie et principalement de la gravité. La pierre d'appui peut être légèrement inclinée pour positionner le pivot de l'arbre dans le trou de la pierre à trou avec un léger jeu angulaire, mais en évitant d'avoir des décalages angulaires trop importants aux extrémités de l'arbre dus à la gravité. Dans le cas présent, l'arbre n'est pas maintenu dans une position bien centrée.

### RESUME DE L'INVENTION

L'invention a donc pour but principal de pallier les inconvénients de l'état de la technique en proposant un dispositif pour guider un arbre de rotation d'un balancier spiral avec un jeu limité de l'arbre dû à la gravité et avec un matériau et une géométrie des parties de contact du guidage sélectionnés pour réduire les forces d'appui et donc les forces de frottement.

A cet effet, l'invention concerne un dispositif pour guider un arbre de rotation d'un balancier spiral, qui comprend les caractéristiques définies dans la revendication indépendante 1.

Des formes particulières de réalisation du dispositif pour guider un arbre de rotation d'un balancier spiral sont décrites également dans les revendications dépendantes 2 à 21.

Un avantage du dispositif pour guider un arbre de rotation d'un balancier spiral réside dans le fait qu'au moins une extrémité de l'arbre de rotation par exemple au niveau d'une extrémité de l'arbre de rotation ou d'un pivot fixé à une extrémité de l'arbre de rotation, traverse une ouverture de guidage d'un corps solide, tel qu'une pierre à trou. Le diamètre du trou est très légèrement supérieur au diamètre d'une tige d'extrémité de l'arbre ou du pivot fixé à l'arbre de manière à permettre un léger jeu.

Selon l'invention, au moins les parties en contact de l'arbre, ou d'un pivot fixé à l'arbre, et d'un palier de guidage de l'arbre sont :
- réalisées dans un matériau ayant un module d'Young inférieur ou égal à 100 GPa de manière à réduire les forces de frottement, et/ou
- avantageusement réalisées avec, ou revêtues par des matériaux dont le coefficient de frottement entre eux est inférieur à 0,15, voire 0,1, voire même 0,05.

De préférence, le matériau peut être de la céramique ou du verre ou également un polymère chargé ou non pour réaliser notamment la ou les lames de guidage et maintien du palier de guidage du dispositif en contact d'une extrémité de l'arbre de rotation du balancier spiral. En plus du matériau choisi, il doit encore y avoir une précision d'usinage dans un intervalle de tolérance défini. La géométrie de la ou des lames peut aussi être adaptée afin de minimiser la surface de contact avec l'extrémité de l'arbre ou du pivot sur l'arbre.

L'invention concerne également un mouvement horloger, qui comprend un tel dispositif comme défini dans la revendication 22.

L'invention concerne également une pièce d'horlogerie qui comprend un tel dispositif comme défini dans la revendication 23.

### BREVE DESCRIPTION DES FIGURES

Les buts, avantages et caractéristiques d'un dispositif pour guider un arbre de rotation d'un balancier spiral apparaîtront mieux dans la description suivante notamment en regard des dessins sur lesquels :
- la figure 1 représente une vue tridimensionnelle depuis le dessus d'un balancier spiral avec une partie du dispositif pour guider l'arbre de rotation du balancier spiral,
- la figure 2 représente une vue verticale de côté en coupe partielle du balancier spiral avec le dispositif pour guider l'arbre de rotation palliant l'effet de la gravité selon l'invention,
- les figures 3a, 3b et 3c représentent une vue de dessus simplifiée d'une première forme d'exécution d'un palier de guidage du dispositif pour guider l'arbre de rotation selon l'invention, et deux vues en coupe transversales A-A de deux variantes de réalisation du palier de guidage,
- la figure 4 représente une vue de dessus simplifiée d'une seconde forme d'exécution d'un palier de guidage du dispositif pour guider l'arbre de rotation selon l'invention,
- la figure 5 représente une vue verticale de côté en coupe transversale d'un dispositif pour guider l'arbre de rotation d'un balancier spiral comprenant comme pour la figure 2 au moins un corps solide à ouverture de guidage, tel qu'une pierre à trou agissant en combinaison avec le palier de guidage de l'arbre de rotation pour pallier l'effet de la gravité selon l'invention, et
- la figure 6 représente une vue verticale de côté en coupe transversale du dispositif de guidage de l'arbre de rotation qui consiste en une variante de réalisation du palier de guidage comme représenté à la figure 3a et intrinsèquement lié à un corps solide à ouverture de guidage, tel qu'une pierre à trou pour former une structure monobloc en variante de réalisation de la figure 5.

### DESCRIPTION DETAILLEE DE L'INVENTION

Dans la description suivante, tous les composants ou éléments du dispositif pour guider un arbre de rotation d'un balancier spiral sont connus en général. Ces éléments ou composants ne seront donc décrits que sommairement. Il est tout d'abord à noter que le dispositif de guidage d'un arbre de rotation du balancier spiral comprend également ledit arbre qui fait partie d'un tout avec les éléments de guidage de cet arbre et des moyens pour éviter l'effet de la gravité. Bien entendu, il peut aussi être mentionné un ensemble qui comprend au moins un palier de guidage et l'arbre de rotation du balancier spiral pour définir le dispositif pour guider un arbre de rotation du balancier spiral.

Dans la description suivante du dispositif pour le guidage d'un arbre de rotation d'un balancier spiral, il peut être prévu un palier de guidage, qui peut être constitué de parties de contact telles que des lames flexibles par exemple pour le positionnement de l'axe du balancier spiral. Cela permet notamment de limiter les mouvements parasites du balancier spiral, quand le mouvement est dans une position horizontale. En général, les mouvements occasionnés sont responsables de défauts chronométriques. Dans une forme d'exécution avec les lames flexibles, ces lames ont un effet de centrage de l'axe de rotation du balancier spiral.

Il est aussi possible selon l'invention d'équilibrer les forces de frottement entre des positions horizontales et verticales du mouvement horloger. Les pertes dues au frottement sont généralement responsables de baisses d'amplitude et donc des différences de marche en chronométrie du fait de l'anisochronisme intrinsèque du système balancier spiral. Si on a des pertes équivalentes indépendamment de la position horizontale ou verticale, cela permet de garantir une bonne précision du mouvement quelle que soit sa position dans l'espace.

Selon la présente invention comme décrit par la suite, il peut être utilisé un corps solide à ouverture de guidage combiné au palier de guidage de l'arbre de rotation du balancier spiral. Cela signifie que quand le mouvement est dans une position verticale, l'axe du balancier repose dans l'ouverture de guidage du corps solide. Ceci permet de limiter mécaniquement le déplacement radial du balancier autrement que par la simple raideur des lames. Un déplacement radial plus important est un effet fortement néfaste à la chronométrie.

Selon la présente invention, il peut être imaginé également un système de pivotement dans un espace fermé, ce qui permet l'utilisation d'un lubrifiant contrairement à ce qui est décrit dans l'art antérieur où on rencontre un système dit ouvert, qui est généralement incompatible avec de la lubrification. Avec un lubrifiant ajouté, cela permet de limiter au maximum les pertes par frottement, ce qui procure l'avantage d'intégrer des lames de palier de guidage, qui peuvent être plus raides mais aussi plus facilement manipulables lors de l'assemblage des composants.

Comme décrit également par la suite selon la présente invention, il y a un avantage de pouvoir utiliser des composants en matériaux polymères. Ces composants sont par exemple réalisés pour des lames flexibles ou élastiques dans un palier de guidage ou également pour le revêtement de parties de contact de tels paliers de guidage. Au lieu de lames flexibles ou élastiques ou parties de contact, il peut aussi être imaginé d'utiliser un élastomère muni de surfaces de frottement réalisées dans un matériau plus adapté aux frottements avec des inserts adéquats.

Les figures 1 et 2 représentent le balancier spiral avec le dispositif 1 pour guider l'ensemble à arbre de rotation dudit balancier spiral de manière simplifiée pour la figure 1 et avec des moyens de réduction de l'effet de la gravité pour la figure 2. Le balancier spiral est formé d'une serge 12 reliée par exemple par trois bras 11 à un arbre de rotation 6 central, et un ressort spiral 13, ayant une première extrémité reliée à un piton non représenté d'un pont du balancier. Une seconde extrémité du ressort spiral 13 est fixée directement, ou indirectement par l'intermédiaire d'une virole, sur l'arbre de rotation 6 du balancier spiral.

Le dispositif 1 pour guider l'arbre de rotation 6 du balancier spiral comprend ledit arbre de rotation 6 et au moins un palier 2 de guidage disposé de préférence à une extrémité de l'arbre de rotation 6. Bien entendu, il est tout à fait envisageable d'avoir deux paliers de guidage 2 de l'arbre de rotation disposés aux deux extrémités de l'arbre de rotation notamment pour centrer l'arbre de rotation 6 selon l'axe central AC.

La figure 2 définit complètement le dispositif 1 pour guider un arbre de rotation 6 avec un ou des moyens 10 pour réduire l'effet de la gravité, qui sont prévus pour maintenir l'arbre de rotation bien centré, et disposés au moins à une extrémité de l'arbre de rotation. De préférence, au moins une extrémité de l'arbre de rotation comprend un pivot 6' fixé ou venant directement de matière avec l'arbre du côté d'une extrémité de l'arbre de rotation. L'extrémité du pivot 6' en forme de tige par exemple cylindrique est insérée dans l'ouverture d'un corps solide 15, tel qu'une pierre percée ou pierre à trou. Le corps solide 15 à ouverture de guidage va servir de butée pour limiter la course du pivot dans le plan xy, qui est le plan normal à l'axe AC ou, comme mentionné ci-dessous, limiter le jeu angulaire. Il constitue ainsi un moyen pour réduire les déplacements de l'arbre dû à l'effet de la gravité dépendant de l'orientation de la pièce d'horlogerie notamment quand la pièce d'horlogerie est positionnée dans une direction verticale.

Le diamètre de l'ouverture du corps solide 15 à ouverture de guidage, tel qu'une pierre à trou, est de préférence légèrement supérieur au diamètre de la tige du pivot 6' de manière à permettre un jeu angulaire inférieur à 3° possible de l'arbre de rotation 6, mais un jeu radial qui doit être suffisamment petit pour réduire l'effet de la gravité en fonction de l'orientation prise par la pièce d'horlogerie.

Selon une forme d'exécution plus avantageuse, le corps solide 15 à ouverture de guidage comme une pierre percée ou pierre à trou a son ouverture centrée sur l'axe AC de l'arbre de rotation 6 et il en est de même pour le palier 2 de guidage de l'arbre de rotation 6, qui peut être disposé du côté intérieur de la la pièce d'horlogerie et en dessous du corps solide 15 à ouverture de guidage. Le corps solide 15 à ouverture de guidage, qui peut être par exemple une pierre à trou 15, est en principe maintenu dans un chaton 17 logé dans un bloc 19, qui est lui-même fixé à une ébauche de la pièce d'horlogerie non représentée. Le chaton 17 comporte encore une pièce contre-pivot 14 pour supporter l'extrémité du pivot 6' fixé ou venant de matière avec l'arbre à l'extrémité de l'arbre de rotation 6. La pièce contre-pivot 14 est sensiblement montée parallèle au corps solide 15 et d'un côté opposé au palier 2 de guidage. Cette pièce contre-pivot 14 peut être maintenue en place par des moyens élastiques non représentés.

Dans la mesure où deux moyens pour réduire l'effet de la gravité sont prévus à chaque extrémité de l'arbre de rotation 6 ou des pivots 6' fixés aux extrémités de l'arbre de rotation 6, chaque tige d'extrémité de l'arbre de rotation 6 ou des pivots 6' passe à travers l'ouverture traversante respective du corps solide 15 pour venir éventuellement en contact direct de la pièce contre-pivot 14 respective.

Un corps solide 15 à ouverture de guidage peut être réalisé en tout type de matériau solide par exemple en métal, en céramique, ou tout type de matériau dur facilement réalisable ou usinable.

Selon la forme d'exécution présentée à la figure 2, il est prévu deux moyens 10 pour réduire l'effet de la gravité disposés du côté des deux extrémités de l'arbre de rotation, et un palier 2 de guidage monté du côté d'une extrémité supérieure de l'arbre de rotation 6 par exemple côté cadran. Généralement, un pivot 6' est réalisé à chaque extrémité de l'arbre de rotation 6 sous forme monobloc avec l'arbre de rotation. Cependant le pivot 6' peut être aussi fixé à l'extrémité de l'arbre de rotation 6. Dans les deux cas, chaque pivot 6' a une tige d'extrémité cylindrique pour être insérée avec un certain jeu dans chaque ouverture respective de guidage du ou des corps solides 15.

Il peut être aussi envisagé d'avoir deux paliers de guidage 2 montés respectivement du côté de chaque extrémité de l'arbre de rotation 6, par exemple à l'endroit de deux pivots 6' fixés respectivement aux extrémités de l'arbre de rotation 6 ou venant de matière avec l'arbre de rotation pour former une structure monobloc. Chaque palier 2 de guidage décrit plus en détail en référence aux figures 3 et 4 ci-après, comprend des parties de contact et de maintien des extrémités de l'arbre de rotation étant donné que l'arbre de rotation 6 lié au balancier spiral est toujours en rotation alternative en fonctionnement normal par rapport au palier 2 de guidage qui est monté fixement dans ou sur au moins un organe statique, qui peut être une ébauche, ou de préférence le bloc 19 ou encore préférentiellement, le chaton 17.

Au moins toutes les parties en contact du palier 2 de guidage et de l'arbre de rotation 6 sont avantageusement réalisées dans un matériau dont le module d'élasticité (module de Young) est inférieur ou égal à 100 GPa. De préférence, il peut être choisi comme matériau de la céramique, du verre ou un polymère chargé ou non chargé et une liste de ces matériaux sera donnée plus en détail dans la seconde partie de la description détaillée. De plus pour pallier l'effet de la gravité, il est nécessaire d'avoir un élément de limitation de déplacement radial comme un corps solide 15 à ouverture de guidage, qui peut être par exemple une pierre à trou pour éviter trop de jeu de l'arbre de rotation 6 en fonction de l'orientation de la pièce d'horlogerie. Il est encore privilégié le fait de trouver des matériaux pour réduire le coefficient de frottement du contact de ces matériaux pour le guidage de l'arbre de rotation 6.

Les figures 3a, 3b et 3c représentent une première forme d'exécution du palier 2 de guidage de l'arbre de rotation 6 lié au balancier spiral. La forme générale du palier 2 de guidage est en périphérie généralement cylindrique pour être logée et fixée dans une ébauche, ou le bloc 19 ou encore préférentiellement, le chaton 17. Dans une partie centrale du palier 2 de guidage où va s'opérer le guidage et le maintien de l'arbre de rotation 6, il est prévu au moins une lame de guidage 3 pour venir en contact à une de ses extrémités 4 avec l'arbre de rotation 6 ou sur une partie rapportée de l'arbre de rotation, qui peut être un pivot.

Selon l'invention dans cette première forme d'exécution, au moins un palier 2 de guidage comporte, d'un premier côté de l'axe central AC, une partie d'appui 5, qui est une surface d'appui 5 de toute forme géométrique adaptée pour effectuer un contact ponctuel ou sur une ligne de contact avec l'arbre de rotation 6 ou le pivot monté sur l'arbre de rotation. La surface d'appui peut être réalisée aussi en forme de V, ou un coussinet, ou similaire, et est agencée pour centrer l'axe de rotation d'un arbre 6 sur un plan bissecteur de la surface d'appui 5. Cette surface d'appui 5 est symétrique. Le même palier 2 de guidage comporte, d'un deuxième côté de l'axe de révolution, qui est opposé au premier côté, au moins un élément de maintien 4 à l'extrémité libre de la lame 3, qui est disposé de façon sensiblement diamétralement opposée à la surface d'appui 5. On comprend que la surface d'appui 5, symétrique par rapport à son plan bissecteur, comporte deux surfaces élémentaires d'appui, de la surface en forme de V dans ce cas de figure.

Selon l'invention, tous les éléments de maintien 3, 4 avec la surface de contact 40 sont agencés pour exercer sur un arbre 6 un effort de rappel élastique résultant dirigé vers l'axe central AC, et pour empêcher une sortie radiale, hors de ce palier 2 de guidage, d'un arbre 6 inséré axialement selon la direction de l'axe de révolution dans ce même palier 2 de guidage.

Cependant il est à noter qu'une seule lame 3 ayant une surface de contact 40 pour maintenir l'arbre de rotation contre la surface 5 en forme de V est difficile à réaliser car suivant l'orientation de la pièce d'horlogerie le balancier spiral est trop lourd pour être maintenu par la seule lame prévue.

A la figure 3b, la lame 3 jusqu'à son extrémité libre est de section transversale rectangulaire de manière à avoir une portion de contact 40 plane en contact de l'extrémité de l'arbre 6 ou du pivot 6' sur une ligne de contact. Par contre à la figure 3c, au moins l'extrémité libre de la lame 3 a une géométrie de section lenticulaire pour n'avoir qu'un point de contact sur la portion 40 afin de réduire le frottement au contact de l'extrémité de l'arbre de rotation 6 ou du pivot monté sur l'arbre de rotation 6.

Il est à noter qu'il peut être imaginé un contact entre l'arbre 6 ou le pivot et une ou des parties d'appui 5 sous forme ponctuelle ou selon une ligne de contact. Pour un contact ponctuel, chaque partie d'appui 5 peut être réalisée par exemple sous la forme d'une structure bombée ou portion d'une boule. Cependant bien d'autres structures peuvent être imaginées pour avoir un tel contact ponctuel. Pour un contact selon une ligne de contact, il peut s'agir également d'une structure ou portion cylindrique de partie d'appui disposée selon un axe parallèle à l'axe de rotation de l'arbre de rotation ou de toute autre structure. Il peut être imaginé une combinaison de contact ponctuel ou selon une ligne de contact. De plus, toute forme géométrique peut être proposée pour effectuer un contact ponctuel ou sur une ligne de contact avec l'arbre de rotation ou le pivot monté sur l'arbre de rotation.

Pour de plus amples informations sur cette première forme d'exécution, il peut être fait référence à la demande de brevet CH 716 957 A2 notamment du paragraphe [0021] au paragraphe [0027], qui décrit des paliers de guidage d'un arbre indicateur horaire.

La figure 4 représente une seconde forme d'exécution du palier 2 de guidage du dispositif 1 pour guider l'arbre de rotation 6 du balancier spiral. Ce palier 2 de guidage peut comprendre au moins une lame de contact 3 et deux parties d'appui 5, qui sont de préférence deux autres lames de contact 3. Ainsi, le palier 2 de guidage est composé d'un anneau périphérique et de trois lames 3 en forme de spires pour se diriger en direction de l'arbre de rotation 6 pour venir en contact de l'arbre de rotation 6 afin de le maintenir et de le guider selon l'axe central AC. L'extrémité libre 4 de chaque lame 3 vient en contact directement avec l'arbre de rotation 6 pour le maintenir, le centrer et le guider selon l'axe central AC. Les trois lames 3 peuvent être d'une autre forme et d'une autre section que rectangulaire que celles de spires. Par exemple chaque lame est rectiligne disposée angulairement et régulièrement espacée de 120° l'une de l'autre pour contacter chacune l'arbre de rotation de manière régulière. Il peut encore être envisagé avoir plus que trois lames de contact avec l'arbre de rotation.

Le palier 2 de guidage de de cette seconde forme d'exécution peut être obtenu sous forme monobloc dans un matériau céramique, en verre ou en polymère chargé ou non chargé notamment en dessous du seuil limite du module d'élasticité inférieure ou égale à 100 GPa et/ou avoir un coefficient de frottement le plus faible possible, par exemple au moins inférieur ou égal à 0,15. Aussi bien la partie de l'arbre de rotation 6 en contact avec des parties du palier 2 de guidage sont réalisés dans un même matériau ou un matériau différent ou revêtement remplissant les conditions définies par le seuil du module d'élasticité ou ayant un coefficient de frottement le plus faible possible, par exemple au moins inférieur ou égal à 0,15.

Pour de plus amples informations sur cette seconde forme d'exécution, il peut être fait référence à la demande de brevet EP 3 396 470 A1 du paragraphe [0018] au paragraphe [0022].

La figure 5 représente une forme d'exécution du dispositif de guidage d'un arbre de rotation 6, qui est sensiblement similaire à ce qui a déjà été décrit à la figure 2. Dans ces conditions, il est expliqué uniquement la structure ou les éléments qui se différencient de ceux déjà décrits à la figure 2. La structure, qui est présentée, est schématiquement celle d'un amortisseur modifié avec un palier de guidage 2 du dispositif 1 de guidage selon l'invention.

Le dispositif 1 de guidage comprend donc le palier de guidage 2, le corps solide 15 à ouverture de guidage et la pièce contre-pivot 14. Le palier de guidage 2 est le premier élément monté à une extrémité de l'arbre de rotation 6 ou du pivot 6' fixé ou venant de matière avec l'arbre de rotation 6 à son extrémité. Le corps solide 15 à ouverture de guidage est monté au-dessus du palier de guidage 2 sur l'extrémité de l'arbre de rotation 6 ou du pivot 6', tandis que la pièce contre-pivot 14 est montée au-dessus du corps solide 15 d'un côté opposé au palier de guidage 2 et au-dessus de l'extrémité de l'arbre de rotation 6 ou du pivot 6'. Le palier de guidage 2, le corps solide 15 à ouverture de guidage et la pièce contre-pivot 14 sont montés ou fixés successivement dans un chaton 17. Le chaton 17 est logé par exemple fixement dans un bloc 19, qui est lui-même fixé à une ébauche ou platine de la pièce d'horlogerie non représentée.

Pour faciliter le montage du chaton 17 avant une éventuelle fixation dans une ouverture supérieure du bloc 19, le chaton 17 peut comprendre une partie périphérique de forme conique pour être guidé et centré dans un logement de forme conique complémentaire du bloc 19. Le chaton 17 peut encore venir en appui contre un bord inférieur du bloc 19. Le chaton 17 peut comprendre encore un rebord de forme annulaire en partie supérieure entourée d'une portion cylindrique pour le montage de la pierre contre-pivot 14. Finalement, cette pierre contre-pivot 14 peut être maintenue en place avec les autres éléments cités dans le bloc 19 par des moyens élastiques 20, qui peuvent être sous la forme d'un anneau métallique fendu de type ressort de fixation en appui sur un bord supérieur du bloc 19. Cet anneau métallique fendu 20 peut servir de base à l'amortisseur du palier de guidage 2 du dispositif 1 de guidage selon l'invention.

Selon une variante de réalisation présentée à la figure 6, l'unique différence par rapport à ce qui a été décrit dans la forme d'exécution de la figure 5, est que le palier de guidage 2 et le corps solide 15 à ouverture de guidage forment une structure monobloc. Cela signifie que le corps solide 15 à ouverture de guidage et le palier 2 de guidage sont réalisés dans un même matériau et forment un ensemble compact monobloc (une pièce) au terme de la réalisation. Grâce à la réalisation de cette structure monobloc du palier 2 et du corps solide 15 à ouverture de guidage, cela permet de garantir une précision d'usinage et du positionnement des éléments de guidage ainsi que de l'ouverture de guidage du corps solide tout en conservant la possibilité de lubrifier éventuellement de manière traditionnelle les éléments de contact. Dans ce cas de figure, le système de pivotement, qui comprend le dispositif 1 de guidage d'un arbre de rotation, doit être dans un espace fermé.

Il est encore à noter que de manière traditionnelle des composants d'un ensemble amortisseur, le corps solide 15 à ouverture de guidage est généralement chassé dans le chaton 17, alors que la pièce contre-pivot 14 est posée ou montée sur une partie supérieure du chaton 17. Le ressort annulaire 20 maintient donc la pièce contre-pivot 14 et le chaton 17 dans le bloc 19.

Pour le palier de guidage 2, voire pour le corps solide 15 à ouverture de guidage, il peut être envisagé de réaliser au moins les parties de contact dans un matériau dur de manière à réduire fortement les forces de frottement.

Comme type de céramiques à utiliser pour le palier de guidage et/ou l'arbre de rotation, il peut s'agir de céramiques à base d'oxydes, principalement l'alumine et la zircone, ou la silice.

Concernant l'oxyde de zirconium (ZrO₂), il peut être utilisé dans les zircones stabilisées à l'oxyde d'yttrium (ZrO₂+Y₂O₃), qui possèdent une structure cristalline tétragonale métastable, une taille de grains inférieure à 0,50 µm, une densité supérieure à 6,00 g/cm³ et une dureté d'environ 1200 HV. Les zircones peuvent également être stabilisées à l'oxyde de cérium (ZrO₂ + CeO₂) ou à l'oxyde de magnésium ((ZrO₂ + MgO), selon les propriétés du matériau final souhaité.

Concernant l'Alumine Zircone, les composites sont généralement à 80% 3Y-TZP / 20% Al₂O₃ (ATZ) ou 90% Al₂O₃/ 10% 3Y-TZP (ZTA), allient les propriétés des alumines et des zircones haute pureté pour obtenir des caractéristiques finales qui offrent le meilleur de chaque matériau.

Il est à noter encore que l'utilisation de matériaux durs permet de diminuer ou réduire les forces de frottement de contact des matériaux en contact, ce qui peut être également recherché.

A partir de la description qui vient d'être faite, de multiples variantes de réalisation du dispositif pour guider un arbre de rotation d'un balancier spiral peuvent être conçues par l'homme du métier sans sortir du cadre de l'invention définie par les revendications.

## Revendications

1. Dispositif (1) pour guider un arbre de rotation (6) d'un balancier spiral, le dispositif comprenant au moins l'arbre de rotation (6), au moins un palier (2) de guidage d'une extrémité ou d'un pivot (6') fixé à une extrémité de l'arbre de rotation (6) du balancier spiral, le palier de guidage comprenant au moins une lame (3) et au moins une partie (5) de contact et maintien de l'extrémité ou du pivot (6') de l'arbre de rotation (6) du balancier spiral, au moins une partie d'extrémité de l'arbre de rotation (6) ou du pivot (6') de l'arbre de rotation (6), ou au moins les parties (3, 5) de contact du palier (2) de guidage étant réalisées dans un matériau dont le module de Young est inférieur ou égal à 100 GPa, ledit dispositif comprenant au moins un moyen pour réduire l'effet de la gravité selon l'orientation prise par le dispositif ou la pièce d'horlogerie le comprenant, et le moyen de réduction de l'effet de la gravité comprenant au moins deux corps solides (15), disposés respectivement aux deux extrémités de l'arbre de rotation (6) pour recevoir par une ouverture de guidage de chaque corps solide (15), disposée selon l'axe (AC) de l'arbre de rotation (6) en position centrée, respectivement chaque tige d'extrémité de l'arbre de rotation (6) ou d'un pivot (6') de l'arbre de rotation (6), le diamètre de l'ouverture de chaque corps solide (15) étant légèrement supérieur au diamètre de la tige d'extrémité de l'arbre de rotation (6) ou du pivot (6') de l'arbre de rotation (6) pour permettre un jeu angulaire limité de l'arbre de rotation (6) dû à la gravité selon l'orientation du dispositif ou de la pièce d'horlogerie le comprenant, **caractérisé en ce que** les moyens pour réduire l'effet de la gravité comprennent encore une première pièce contre-pivot (14) disposée distante et parallèlement au premier corps solide (15) à ouverture de guidage d'un premier côté de l'arbre de rotation (6) et une seconde pièce contre-pivot (14) disposée distante et parallèlement au second corps solide (15) d'un second côté opposé de l'arbre de rotation (6), chaque pièce contre-pivot pouvant être en contact de l'extrémité de l'arbre de rotation (6) ou du pivot (6') de l'arbre de rotation (6).

2. Dispositif (1) selon la revendication 1, **caractérisé en ce que** le premier corps solide (15) à ouverture de guidage et la première pièce contre-pivot (14) sont fixés à un chaton (17) parallèlement et distants l'un de l'autre d'un premier côté supérieur, **en ce que** le second corps solide (15) et la seconde pièce contre-pivot (14) sont fixés à un autre chaton (17) parallèlement et distants l'un de l'autre d'un second côté inférieur.

3. Dispositif (1) selon l'une des revendications 1 et 2, **caractérisé en ce qu'**au moins un palier (2) de guidage est monté fixement dans ou sur au moins un organe statique, qui est une ébauche, ou un bloc (19) ou encore le chaton (17).

4. Dispositif (1) selon la revendication 3, **caractérisé en ce que** le palier (2) de guidage et le corps solide (15) à ouverture de guidage sont montés fixement dans une partie basse du chaton (17), qui est lui-même monté fixement dans un logement du bloc (19), et **en ce que** la pièce contre-pivot (14) est montée sur une partie supérieure du chaton (17).

5. Dispositif (1) selon la revendication 4, **caractérisé en ce que** des moyens élastiques (20) maintiennent le chaton (17) et la pièce contre-pivot (14) dans le logement du bloc (19).

6. Dispositif (1) selon la revendication 5, **caractérisé en ce que** les moyens élastiques sont constitués d'un ressort annulaire fendu pour le maintien de la pièce contre-pivot (14) sur le chaton (17) et dans le logement du bloc (19).

7. Dispositif (1) selon la revendication 1, **caractérisé en ce que** le corps solide (15) à ouverture de guidage est réalisé dans un matériau dur, tel qu'un matériau métallique ou céramique, voire un matériau sous forme de pierre.

8. Dispositif (1) selon la revendication 1, **caractérisé en ce que** la pièce contre-pivot (14) est réalisée dans un matériau dur, tel qu'un matériau métallique ou céramique, voire un matériau sous forme de pierre.

9. Dispositif (1) selon la revendication 1, **caractérisé en ce que** la partie de contact (5) est une surface d'appui (5) structurée de telle manière à avoir une ligne de contact ou un point de contact en appui contre l'arbre (6) ou le pivot (6') pour réduire le frottement.

10. Dispositif (1) selon la revendication 1, **caractérisé en ce que** la partie de contact (5) est constituée de deux lames (3) de contact pour avoir au total trois lames de contact.

11. Dispositif (1) selon la revendication 10, **caractérisé en ce qu'**il est constitué des trois lames de contact (3), lesdites trois lames étant chacune en forme de spire, et **en ce qu'**une première extrémité de chaque lame est fixée à un anneau coaxial (2) à l'arbre de rotation (6) alors qu'une seconde extrémité (4) de chaque lame vient en contact d'une extrémité de l'arbre de rotation (6) du balancier pour le maintenir axialement.

12. Dispositif (1) selon la revendication 10, **caractérisé en ce que** les lames de contact (3) sont chacune de forme rectiligne, et **en ce qu'**une première extrémité de chaque lame est fixée à un anneau coaxial (2) à l'arbre de rotation (6) alors qu'une seconde extrémité (4) de chaque lame vient en contact d'une extrémité de l'arbre de rotation (6) du balancier pour le maintenir axialement.

13. Dispositif (1) selon l'une des revendications 11 et 12, **caractérisé en ce que** toutes les lames sont régulièrement espacées l'une de l'autre de 120° sur un tour de l'anneau.

14. Dispositif (1) selon l'une des revendications précédentes, **caractérisé en ce qu'**au moins une lame (3) ou une partie de contact (5) comprend une portion de contact contre l'arbre (6) ou le pivot (6') formée de manière à n'avoir qu'un point de contact avec l'arbre (6) ou le pivot (6').

15. Dispositif (1) selon l'une des revendications 1 à 13, **caractérisé en ce que** chaque lame (3) comprend une portion de contact contre l'arbre (6) ou le pivot (6') formée pour n'avoir qu'un seul point de contact afin de réduire le frottement.

16. Dispositif (1) selon la revendication 1, **caractérisé en ce qu'**une partie de contact de l'arbre (6) et la lame de contact (3) et la partie de contact (5) sont réalisés dans un même matériau céramique ou en verre ou en polymère chargé ou non chargé.

17. Dispositif (1) selon la revendication 1, **caractérisé en ce qu'**une partie de contact de l'arbre (6), et la lame de contact (3) et la partie de contact (5) du palier de guidage (2) sont réalisés dans deux matériaux différents en céramique ou en verre ou en polymère chargé ou non chargé.

18. Dispositif (1) selon l'une des revendications 16 et 17, **caractérisé en ce que** les éléments du palier (2) de guidage sont monoblocs.

19. Dispositif (1) selon la revendication 1, **caractérisé en ce que** le palier (2) de guidage et le corps solide (15) à ouverture de guidage forment une structure monobloc.

20. Dispositif (1) selon la revendication 1, **caractérisé en ce que** le coefficient de frottement des matériaux des parties en contact ou du revêtement des parties en contact est inférieur ou égal au moins à 0,1, voire inférieur ou égal au moins à 0,05 ou au moins une partie d'extrémité de l'arbre (6) ou du pivot (6') ou au moins les parties (3, 5) de contact du palier (2) de guidage sont réalisées dans un matériau dont le module de Young est inférieur ou égal à 100 GPa.

21. Dispositif (1) selon la revendication 1, **caractérisé en ce que** les parties en contact du palier de guidage (2) et de l'arbre de rotation (6) ou du pivot (6') de l'arbre de rotation (6) sont lubrifiées dans un espace fermé du dispositif de guidage de l'arbre de rotation (6).

22. Mouvement de pièce d'horlogerie, par exemple une montre bracelet, équipé d'un tel dispositif (1) selon l'une des revendications précédentes.

23. Pièce d'horlogerie, par exemple une montre bracelet, pourvue d'un mouvement équipé d'un tel dispositif (1) selon l'une des revendications précédentes.

## Patentansprüche

1. Vorrichtung (1) zum Führen einer Unruhwelle (6) einer Unruh mit Spiralfeder, wobei die Vorrichtung mindestens die Unruhwelle (6) umfasst und mindestens ein Führungslager (2) zum Führen eines Endes oder eines an einem Ende der Unruhwelle (6) ausgebildeten Zapfens (6') aufweist, wobei das Führungslager mindestens ein Federblatt (3) und mindestens einen Kontaktabschnitt (5) für das Ende oder den Zapfen (6') der Unruhwelle (6) aufweist, wobei mindestens ein Endabschnitt der Unruhwelle (6) oder des Zapfens (6') der Unruhwelle (6) oder zumindest die Kontaktabschnitte (3, 5) des Führungslagers (2) aus einem Material mit einem Young-Modul von höchstens 100 GPa ausgebildet sind, wobei die Vorrichtung
mindestens ein Mittel zur Verringerung der Wirkung der Schwerkraft in Abhängigkeit von der Orientierung der Vorrichtung oder der diese umfassenden Uhr aufweist, und wobei das Mittel zur Verringerung der Wirkung der Schwerkraft mindestens zwei Körper mit Führungsöffnung (15) umfasst, die jeweils an den beiden Enden der Unruhwelle (6) angeordnet sind, um durch eine entlang der Achse (AC) der Unruhwelle (6) angeordnete Führungsöffnung eines jeden Körpers (15) aufgenommen zu werden,
wobei in zentrierter Stellung jeweils der Endabschnitt der Unruhwelle (6) bzw. ein an der Unruhwelle (6) angeordneter Zapfen (6') aufgenommen ist, wobei der Durchmesser der Öffnung jedes Körpers (15) geringfügig größer ist als der Durchmesser des Endabschnitts der Unruhwelle (6) bzw. des Zapfens (6'), um ein durch die Schwerkraft in Abhängigkeit von der Orientierung der Vorrichtung oder der diese umfassenden Uhr bedingtes begrenztes Winkelspiel der Unruhwelle (6) zu ermöglichen, **dadurch gekennzeichnet, dass** die Mittel zur Verringerung der Wirkung der Schwerkraft ferner einen ersten Deckstein (14) umfassen, der im Abstand und parallel zu dem ersten Körper (15) mit Führungsöffnung an einer ersten Seite der Unruhwelle (6) angeordnet ist, und einen zweiten Deckstein (14), der im Abstand und parallel zu dem zweiten Körper (15) an einer zweiten, der ersten gegenüberliegenden Seite der Unruhwelle (6) angeordnet ist, wobei jeder Deckstein mit dem Ende der Unruhwelle (6) bzw. dem Zapfen (6') der Unruhwelle (6) in Kontakt treten kann.

2. Vorrichtung (1) nach Anspruch 1, **dadurch gekennzeichnet, dass** der erste Körper (15) mit Führungsöffnung und der erste Deckstein (14) parallel und mit Abstand voneinander an einem Chaton (17) an einer ersten oberen Seite befestigt sind und dass der zweite Körper (15) und der zweite Deckstein (14) parallel und mit Abstand voneinander an einem weiteren Chaton (17) an einer zweiten, unteren Seite befestigt sind.

3. Vorrichtung (1) nach einem der Ansprüche 1 oder 2, **dadurch gekennzeichnet, dass** mindestens ein Führungslager (2) fest in oder an mindestens einem statischen Bauteil montiert ist, und zwar einem Rohwerk, einem Block (19) oder dem Chaton (17).

4. Vorrichtung (1) nach Anspruch 3, **dadurch gekennzeichnet, dass** das Führungslager (2) und der Körper (15) mit Führungsöffnung fest in einem unteren Teil des Chatons (17) montiert sind, welcher seinerseits fest in einer Aufnahme des Blocks (19) montiert ist, und dass der Deckstein (14) an einem oberen Teil des Chatons (17) montiert ist.

5. Vorrichtung (1) nach Anspruch 4, **dadurch gekennzeichnet, dass** elastische Mittel (20) den Chaton (17) und den Deckstein (14) in der Aufnahme des Blocks (19) halten.

6. Vorrichtung (1) nach Anspruch 5, **dadurch gekennzeichnet, dass** die elastischen Mittel aus einer geschlitzten Ringfeder bestehen, welche den Deckstein (14) am Chaton (17) und in der Aufnahme des Blocks (19) hält.

7. Vorrichtung (1) nach Anspruch 1, **dadurch gekennzeichnet, dass** der Körper (15) mit Führungsöffnung aus einem harten Material ausgebildet ist, wie einem metallischen oder keramischen Werkstoff oder einem Steinmaterial.

8. Vorrichtung (1) nach Anspruch 1, **dadurch gekennzeichnet, dass** der Deckstein (14) aus einem harten Material ausgebildet ist, wie einem metallischen oder keramischen Werkstoff oder einem Steinmaterial.

9. Vorrichtung (1) nach Anspruch 1, **dadurch gekennzeichnet, dass** der Kontaktabschnitt
(5) eine strukturierte Auflagefläche (5) ist, die derart ausgebildet ist, dass sie eine Kontaktlinie oder einen Kontaktpunkt zur Anlage an der Unruhwelle (6) oder am Zapfen (6') bildet, um die Reibung zu verringern.

10. Vorrichtung (1) nach Anspruch 1, **dadurch gekennzeichnet, dass** der Kontaktabschnitt
(5) aus zwei Federblättern (3) gebildet ist, so dass insgesamt drei Federblätter vorhanden sind.

11. Vorrichtung (1) nach Anspruch 10, **dadurch gekennzeichnet, dass** sie aus den
drei Federblättern (3) besteht, wobei die genannten drei Federblätter jeweils
spiralförmig ausgebildet sind, und dass ein erstes Ende jedes Federblatts an einem koaxial zur Unruhwelle (6) angeordneten Ring (2) befestigt ist, während ein zweites Ende (4) jedes Federblatts mit einem Endabschnitt der Unruhwelle (6) der Unruh in Kontakt kommt, um diese axial zu halten.

12. Vorrichtung (1) nach Anspruch 10, **dadurch gekennzeichnet, dass** die Federblätter (3) jeweils geradlinig ausgebildet sind und dass ein erstes Ende jedes Federblatts an einem zur Unruhwelle (6) koaxial angeordneten Ring (2) befestigt ist, während ein zweites Ende (4) jedes Federblatts mit einem Endabschnitt der Unruhwelle (6) der Unruh in Kontakt kommt, um diese axial zu halten.

13. Vorrichtung (1) nach einem der Ansprüche 11 oder 12, **dadurch gekennzeichnet, dass** sämtliche Federblätter auf dem Umfang des Rings in regelmäßigen Abständen von jeweils 120° voneinander angeordnet sind.

14. Vorrichtung (1) nach einem der vorstehenden Ansprüche, **dadurch gekennzeichnet, dass** mindestens ein Federblatt (3) oder ein Kontaktabschnitt (5)
(5) einen
Kontaktabschnitt zur Anlage an der Unruhwelle (6) oder dem Zapfen (6') umfasst, der derart ausgebildet ist, dass er lediglich einen einzigen Kontaktpunkt mit der Unruhwelle (6) oder dem Zapfen (6') aufweist.

15. Vorrichtung (1) nach einem der Ansprüche 1 bis 13, **dadurch gekennzeichnet, dass** jedes Federblatt (3) einen Kontaktabschnitt zur Anlage an der Unruhwelle (6) oder dem Zapfen (6') umfasst, der so ausgebildet ist, dass er nur einen einzigen Kontaktpunkt aufweist, um die Reibung zu verringern.

16. Vorrichtung (1) nach Anspruch 1, **dadurch gekennzeichnet, dass** ein Kontaktabschnitt der Unruhwelle (6) sowie das Federblatt (3) und der Kontaktabschnitt
(5) aus demselben Werkstoff gefertigt sind, nämlich aus Keramik oder Glas oder aus einem gefüllten oder ungefüllten Polymer.

17. Vorrichtung (1) nach Anspruch 1, **dadurch gekennzeichnet, dass** ein Kontaktabschnitt der Unruhwelle (6) sowie das Federblatt (3) und der Kontaktabschnitt
(5) des Führungslagers (2) aus zwei unterschiedlichen Werkstoffen gefertigt sind, ausgewählt aus Keramik oder Glas oder aus einem gefüllten oder ungefüllten Polymer.

18. Vorrichtung (1) nach einem der Ansprüche 16 oder 17, **dadurch gekennzeichnet, dass** die Elemente des Führungslagers (2) einteilig ausgebildet sind.

19. Vorrichtung (1) nach Anspruch 1, **dadurch gekennzeichnet, dass** das Führungslager (2) und der Körper (15) mit Führungsöffnung eine einteilige Struktur bilden.

20. Vorrichtung (1) nach Anspruch 1, **dadurch gekennzeichnet, dass** der Reibungskoeffizient der Werkstoffe der Kontaktteile oder der Beschichtung der Kontaktteile höchstens 0,1, insbesondere höchstens 0,05 beträgt, oder dass zumindest ein Endabschnitt der Unruhwelle (6) oder des Zapfens (6') oder zumindest die Kontaktabschnitte (3, 5) des Führungslagers (2) aus einem Material mit einem Young-Modul von höchstens 100 GPa ausgebildet sind.

21. Vorrichtung (1) nach Anspruch 1, **dadurch gekennzeichnet, dass** die Kontaktteile des Führungslagers (2) und der Unruhwelle (6) bzw. des Zapfens (6') der Unruhwelle (6) in einem geschlossenen Raum der Führungsvorrichtung der Unruhwelle (6) geschmiert sind.

22. Uhrwerk, beispielsweise einer Armbanduhr, das mit einer derartigen Vorrichtung (1) nach einem der vorstehenden Ansprüche ausgestattet ist.

23. Uhr, beispielsweise eine Armbanduhr, die ein Uhrwerk aufweist, das mit einer derartigen Vorrichtung (1) nach einem der vorstehenden Ansprüche ausgestattet ist.

## Claims

1. Device (1) for guiding a rotary shaft (6) of a sprung balance, the device comprising at least the rotary shaft (6), at least one guide bearing (2) for guiding an end or a pivot (6') fastened to one end of the rotary shaft (6) of the sprung balance, the guide bearing comprising at least one blade (3) and at least one part (5) for coming into contact with and holding the end or the pivot (6') of the rotary shaft (6) of the sprung balance, at least one end part of the rotary shaft (6) or of the pivot (6') of the rotary shaft (6), or at least the contact parts (3, 5) of the guide bearing (2) being made of a material with a Young's modulus of less than or equal to 100 GPa said device comprising means for reducing the effect of gravity depending on the orientation of the device or timepiece comprising it, the means for reducing the effect of gravity depending on the orientation of the device or timepiece comprising at least two solid bodies (15), respectively disposed at the two ends of the rotary shaft (6) to respectively receive, via a guide opening in each solid body (15), each end arbor of the rotary shaft (6) or of a pivot (6') of the rotary shaft (6) along the axis (AC) of the rotary shaft (6) in a centred position, the diameter of the opening in the solid bodies (15) being slightly greater than the diameter of each end arbor of the rotary shaft (6) or of the pivot (6') of the rotary shaft (6) to give the rotary shaft (6) limited angular play as a result of gravity depending on the orientation of the device or timepiece comprising it, **characterised in that** the means for reducing the effect of gravity further comprise an end-piece (14) disposed at a distance from and parallel to the solid body (15) with a guide opening on a first side of the rotary shaft (6) and another end-piece (14) disposed at a distance from and parallel to the other solid body (15) on a second, opposite side of the rotary shaft (6), each end-piece being capable of being in contact with the end of the rotary shaft (6) or of the pivot (6') of the rotary shaft (6).

2. Device (1) according to claim 1, **characterised in that** the first solid body (15) with a guide opening and the first end-piece (14) are fastened to a setting (17) parallel to and at a distance from one another on a first, upper side, and **in that** the second solid body (15) and the second end-piece (14) are fastened to another setting (17) parallel to and at a distance from one another on a second, lower side.

3. Device (1) according to one of claims 1 and 2, **characterised in that** at least one guide bearing (2) is fixedly mounted in or on at least one static member, which is a blank, or a block (19) or even the setting (17).

4. Device (1) according to claim 3, **characterised in that** the guide bearing (2) and the solid body (15) with a guide opening are fixedly mounted in a lower part of the setting (17), which is itself fixedly mounted in a recess in the block (19), and **in that** the end-piece (14) is mounted on an upper part of the setting (17).

5. Device (1) according to claim 4, **characterised in that** resilient means (20) hold the setting (17) and the end-piece (14) in the recess in the block (19).

6. Device (1) according to claim 5, **characterised in that** the resilient means consist of a split annular spring to hold the end-piece (14) on the setting (17) and in the recess in the block (19).

7. Device (1) according to claim 1, **characterised in that** the solid body (15) with a guide opening is made from a hard material, such as a metal or ceramic material, or even in the form of a jewel.

8. Device (1) according to claim 1, **characterised in that** an end-piece (14) is made from a hard material, such as a metal or ceramic material, or even in the form of a jewel.

9. Device (1) according to claim 1, **characterised in that** the contact part (5) is a support surface (5) structured so as to have a contact line or contact point against the shaft (6) or the pivot (6') to reduce friction.

10. Device (1) according to claim 1, **characterised in that** the contact part (5) consists of two contact blades (3) for a total of three contact blades.

11. Device (1) according to claim 10, **characterised in that** it consists of the three contact blades (3), each of said three blades being coil-shaped, and **in that** a first end of each blade is fastened to a ring (2) coaxial with the rotary shaft (6), whereas a second end (4) of each blade comes into contact with one end of the rotary shaft (6) of the balance to hold it axially.

12. Device (1) according to claim 10, **characterised in that** each of the contact blades (3) are rectilinear in shape, and **in that** a first end of each blade is fastened to a ring (2) coaxial with the rotary shaft (6), whereas a second end (4) of each blade comes into contact with one end of the rotary shaft (6) of the balance to hold it axially.

13. Device (1) according to one of claims 11 and 12, **characterised in that** all of the blades are evenly spaced 120° apart from one another around the ring.

14. Device (1) according to one of the preceding claims, **characterised in that** at least one blade (3) or a contact part (5) comprises a contact portion making contact with the shaft (6) or the pivot (6') and formed so as to have only a single point of contact with the shaft (6) or the pivot (6').

15. Device (1) according to one of claims 1 to 13, **characterised in that** each blade (3) comprises a contact portion making contact with the shaft (6) or the pivot (6') and formed so as to have only a single point of contact in order to reduce friction.

16. Device (1) according to claim 1, **characterised in that** a contact part of the shaft (6), the contact blade (3) and the contact part (5) are made of the same ceramic, glass or filled or non-filled polymer material.

17. Device (1) according to claim 1, **characterised in that** a contact part of the shaft (6), the contact blade (3) and the contact part (5) of the guide bearing (2) are made of two different ceramic, glass or filled or non-filled polymer materials.

18. Device (1) according to one of claims 16 and 17, **characterised in that** the elements of the guide bearing (2) are made in one piece.

19. Device (1) according to claim 1, **characterised in that** the guide bearing (2) and the solid body (15) with a guide opening form a one-piece structure.

20. Device (1) according to claim 1, **characterised in that** the coefficient of friction of the materials of the contacting parts or of the coating of the contacting parts is at least less than or equal to 0.1, or at least less than or equal to 0.05, or at least an end part of the shaft (6) or of the pivot (6') or at least the contact parts (3, 5) of the guide bearing (2) being made of a material with a Young's modulus of less than or equal to 100 GPa.

21. Device (1) according to claim 1, **characterised in that** the contacting parts of the guide bearing (2) and of the rotary shaft (6) or of the pivot (6') of the rotary shaft (6) are lubricated in an enclosed space of the device for guiding the rotary shaft (6).

22. Horological movement, for example a wristwatch, equipped with such a device (1) according to one of the preceding claims.

23. Timepiece, for example a wristwatch, provided with a movement equipped with such a device (1) according to one of the preceding claims.
